# EUROPÄISCHE PATENTSCHRIFT

(11) **EP 0 209 895 B1**
(45) Veröffentlichungstag und Bekanntmachung des Hinweises auf die Patenterteilung: **18.07.1990**
(21) Anmeldenummer: 86110122.8
(22) Anmeldetag: 23.07.1986
(51) Int. Cl.: E04F 15/024

(54) **Fussbodenplatte für Doppelböden**
Floor plates for false floors
Panneau de plancher pour faux planchers surélevés

(30) Priorität: 23.07.1985 DE 3526300
(43) Veröffentlichungstag der Anmeldung: 28.01.1987
(73) Patentinhaber: Reinhold & Mahla GmbH, 8000 München 50 (DE)
(72) Erfinder: Micko, Manfred, D-8057 Eching (DE)
(74) Vertreter: Seibert, Rudolf

(56) Entgegenhaltungen:
- EP-A- 0 013 570
- EP-A- 0 102 211
- FR-A- 2 213 393
- FR-A- 2 236 072
- FR-A- 2 317 445
- US-A- 4 279 109

## Beschreibung

Die Erfindung bezieht sich auf eine Fußbodenplatte für Doppelböden, die in einem umlaufenden Rahmen gehalten und an den Ecken auf entsprechenden Doppelbödenstützen auflegbar ist.

Eine derartige Fußbodenplatte ist aus der FR-A-2 213393 bekannt. Dabei weist die Bodenplatte einen rechteckigen oder quadratischen Rahmen aus einem U-förmigen Profil mit einem längeren außenliegenden und einem kürzeren innenliegenden Schenkel auf, in das die Bodenplatte konstanter Dicke so eingelegt ist, daß sie im wesentlichen vom inneren, kürzeren Schenkel des U-förmigen Profils abgestützt wird und an ihrem Außenumfang von der Innenseite des längeren Schenkels begrenzt und gegenüber diesem längeren Schenkel zusätzlich über horizontale Bolzen bzw. Verschraubungen arretiert ist. Eine derartig gestaltete Bodenplatte weist zwar eine höhere Tragfähigkeit auf, als wenn die eigentliche Trägerplatte direkt auf die Doppelbodenstützen aufgelegt wäre. Deren Tragfähigkeit ist jedoch unzureichend dann, wenn eine solche Bodenplatte im Schwerlast- oder im Fahrbereich eingesetzt werden soll, d.h. wenn diese Platten ohne Verformung auch von Lastwagen befahren werden sollen oder zur Abstützung schwergewichtiger Lasten dienen.

Der Erfindung liegt daher die Aufgabe zugrunde, eine Fußbodenplatte für einen Doppelboden zu schaffen, die insbesondere im Schwerlast- und im Fahrbereich eingesetzt werden kann und die dabei zum einen hinsichtlich der Anpassung an Belastung und Gewichtserfordernis variabel ist und zum anderen auf einfache Weise eine Scheibenausbildung der Doppelbodenebene ermöglicht.

Zur Lösung dieser Aufgabe ist erfindungsgemäß vorgesehen, daß der Rahmen aus einem L-förmigen, metallischen Hohlprofil besteht, auf dessem nach innen vorspringenden Ansatz eine am Außenumfang entsprechend eingezogene Trägerplatte angenähert gleicher Höhe wie die des Hohlprofils eingelegt ist, und daß die Oberseite sowohl des Rahmens als auch der Trägerplatte vollflächig von einer weiteren, mit dem Rahmen und derTrägerplatte verklebten Bodenplatte abgedeckt ist.

Durch diese Gestaltung als geschlossenes Hohlprofil mit L-förmigen Querschnitt weist dieser Rahmen eine erheblich größere Steifigkeit und Belastbarkeit als herkömmliche Abstützprofile auf. Da darüberhinaus die in dem Rahmen einzulegende Trägerplatte die gleiche Höhe wie das gesamte Hohlprofil aufweist, kann sie damit hohen Biegelasten, die ihr Maximum im Zentrum der Platte im Bereich des größten Abstandes von der umlaufenden Abstützung aufweisen, sehr viel besser standhalten. Darüberhinaus ist eine gesonderte Verspannung der Trägerplatte gegen den Rahmen nicht mehr erforderlich.

Zweckmäßig ist es dabei, wenn das Hohlprofil an seiner innenliegenden Oberkante eine nach oben ragende Arretierungsnase aufweist.

Ferner kann der Rahmen sowohl an seiner innenliegenden Ober- als auch Unterkante je einen nach innen ragenden Steg aufweisen.

Die mit dem Rahmen und der Trägerplatte verklebte Bodenplatte besteht zweckmäßigerweise aus einem vorkonfektionierten Teppichbodenträgerelement. Dadurch ist es möglich abgenutzte oder beschädigte Teile einer derartigen Fußbodenplatte leicht auszuwechseln, ohne die gesamte Platte ersetzen zu müssen.

Weiterhin ist es besonders zweckmäßig, wenn die Fußbodenplatten im Eckbereich auf ihrer Unterseite Ausnehmungen zum Eingriff von Halterungsmittel des Auflagetellers der Doppelbodenstützen aufweisen. Diese Halterungsmittel können dabei durch hochgebogene Stege des Auflagetellers oder aber durch aus dem Auflageteller nach oben ragende Stifte gebildet sein. Durch ein derartiges, einfaches Arretieren der einzelnen Platten ist damit eine Scheibenausbildung der Doppelbodenebene ermöglicht.

Anhand einer schematischen Zeichnung sind Aufbau und Wirkungsweise von Ausführungsbeispielen nach der Erfindung näher erläutert. Dabei zeigen
Fig. 1 die perspektivische Ansicht einer Fußbodenplatte sowie der zugehörigen Doppelbodenstützen,
Fig. 2 einen Teilquerschnitt durch eine Fußbodenplatte mit L-förmigen Rahmen,
Fig. 3 einen Teilquerschnitt durch die Fußbodenplatte mit einem L-förmigen Rahmen mit Arretierungsnase,
Fig. 4 einen Teilquerschnitt durch eine Fußbodenplatte mit einem Rahmen mit nach innen ragenden Stegen,
Fig. 5 einen Teilquerschnitt durch eine Fußbodenplatte und den Auflageteller einer Doppelbodenstütze mit Arretierungsnasen,
Fig. 6 eine Aufsicht im Teilschnitt auf die Arretierung nach Fig. 5 und
Fig. 7 einen Teilquerschnitt durch eine Fußbodenplatte miteinerArretierung durch Stifte.

Wie aus Fig. 1 zu ersehen ist, weist eine entsprechende Fußbodenplatte 1 im allgemeinen quadratischen Querschnitt auf und ist auf 4 Doppelbodenstützen 2 aufgelagert, die im einzelnen dann jeweils aneinanderstoßend die Eckpunkte von 4 derartigen Fußbodenplatten tragen.

Die Tragfähigkeit derartiger Platten ist dabei im wesentlichen bedingt durch die Belastbarkeit im Randbereich. Um dabei diese Platten auch für hohe Belastungen im Schwerlastbereich oder im Fahrbereich zu ertüchtigen, ist nach Fig. 2 am Außenumfang der Fußbodenplatte 1 ein lastabtragender Rahmen 3 in Form eines L-förmigen Hohlprofils, z.B. aus Aluminium oder Stahl, vorgesehen, auf dessen nach innen vorspringenden Ansatz 4 eine am Außenumfang entsprechend geformte Trägerplatte 5 aufgelegt ist. Den Rahmen 3 und die Trägerplatte 5 überdeckend, ist auf der Oberseite eine weitere Bodenplatte 6 angeordnet, die über eine lösbare Kleberschicht 7 mit dem Rahmen 3 und der Trägerplatte 5 verbunden ist. Diese Bodenplatte 6 ist zweckmäßigerweise als vorkonfektioniertes Teppichbodenträgerelement ausgebildet und auf ihrer Oberseite bereits mit einem entsprechenden begehbaren Teppichbelag ausgerüstet.

Eine derartige Fußbodenplatte 1 ist somit für höchste Belastungen geeignet und bietet ein Optimum hinsichtlich der Anpassung an die jeweiligen Anforderungen, wobei insbesondere die Materialwahl in weiten Grenzen variiert werden kann. So ist es beispielsweise möglich, aus brandtechnischen Gründen den Rahmen 3 mit einem nicht brennbaren Füllstoff 9, z.B. Gips, auszufüllen. Die Trägerplatte 5 kann aus einer Spanplatte oder einer Gipsfaserplatte oder einem anderen, nicht brennbaren Material gefertigt sein, ebenso wie das Teppichbodenträgerelement 6, das z.B. aus einem Faserzement bestehen kann.

Da die Fußbodenplatte 1 aufgrund ihres stabilen Rahmens 3 keine Kriech- oder Schwindeigenschaften mehr aufweist, besteht auch ein erheblicher Vorteil in der gewählten Ausführungsform darin, daß die Platte sinnvoll teilerneuert werden kann. Hierzu wird der zwischen dem Teppichbodenträgerelement 6 und der Trägerplatte 5 vorgesehene Spezialkleber 7 gelöst und entfernt, so daß dann das Element 6 und/oder die Trägerplatte 5 ausgetauscht und erneuert werden kann. Da darüberhinaus das Teppichbodenträgerelement 6 keine tragende Funktion mehr übernimmt, ist es möglich, darin entsprechende Nutungen 10 vorzunehmen, um evtl. erforderliche Steuerleitungen 11 unterzubringen.

In Fig. 3 ist ein Rahmen 3 entsprechend Fig. 2 dargestellt, der jedoch zur Verbesserung der Arretierung der Trägerplatte 5 am innenliegenden Ansatz 4 des Rahmens 3 zusätzlich noch eine nach oben ragende Arretierungsnase 12 aufweist.

Eine weitere zweckmäßige Ausgestaltung eines derartigen Rahmens ist in Fig. 4 dargestellt. Danach besteht der Rahmen aus einem angenähert rechteckigen Hohlprofil 15, der an seiner innenliegenden Ober- und Unterkante je einen nach innen ragenden Steg 16 und 17 aufweist, in den die entsprechende Trägerplatte 5 eingesetzt werden kann.

Zur maßgenauen Festlegung der Fußbodenplatten 1 auf den Doppelbodenstützen 2 sind - wie aus Fig. 5 und 6 zu ersehen ist - im Eckbereich auf der Unterseite des Rahmens 3 Ausnehmungen 20 vorgesehen, in die hochgebogene Stege 21 des Auflagetellers 22 der Doppelbodenstützen 2 hineinragen. Dabei ist aus der Aufsicht nach Fig. 6 die angenähert kreuzförmige Ausbildung des Auflagetellers 22 mit den hochgebogenen Stegen 21 an den kreuzförmigen Ansätzen 23 zu erkennen. Eine derartige Arretierung ermöglicht ein paßgenaues Einsetzen der einzelnen Fußbodenplatten 1, so daß dadurch auf einfache Weise eine Scheibenausbildung der Doppelbodenebene ermöglicht ist.

Eine andere Möglichkeit der Festlegung von Fußbodenplatten ergibt sich aus Fig. 7 in Verbindung mit Fig. 6. Wie man aus Fig. 6 ersieht, können in den Eckbereichen der Auflageteller 22 auch Bohrungen 25 vorgesehen sein, in die-wie aus Fig. 7 zu ersehen ist - von unten nach oben herausragende Stifte 26 eingesetzt sind. Diese Stifte 26 ragen dann in entsprechende Löcher 27 im Eckbereich der Fußbodenplatte 1 und gewährleisten damit in gleicher Weise eine sichere Arretierung derselben.

Insgesamt ergibt sich also eine Fußbodenplatte, die hohe Belastungen aufnehmen kann und die gleichzeitig so aufgebaut ist, daß abgenutzte oder beschädigte Teile leicht ausgewechselt werden können. Durch die darüberhinaus vorgesehene Art der Arretierung der einzelnen Platten ist ein besonders stabiler Aufbau des gesamten Doppelbodens mit Scheibenwirkung gegeben.

## Patentansprüche

1. Fußbodenplatte (1) für Doppelböden, die in einem umlaufenden Rahmen (3) gehalten und an den Ecken auf entsprechenden Doppelbodenstützen (2) auflegbar ist, dadurch gekennzeichnet, daß der Rahmen (3) aus einem L-förmigen, metallischem Hohlprofil besteht, auf dessen nach innen vorspringenden Ansatz (4) eine am Außenumfang entsprechend eingezogene Trägerplatte (5) angenähert gleicher Höhe wie die des Hohlprofils (3) eingelegt ist, und daß die Oberseite sowohl des Rahmens (3) als auch der Trägerplatte (5) vollflächig von einer weiteren, mit dem Rahmen (3) und der Trägerplatte (5) verklebten Bodenplatte (6) abgedeckt ist.

2. Fußbodenplatte nach Anspruch 1, dadurch gekennzeichnet, daß das Hohlprofil (3) an seiner innenliegenden Oberkante eine nach oben ragende Arretierungsnase (12) aufweist.

3. Fußbodenplatte nach Anspruch 1, dadurch gekennzeichnet, daß der Rahmen (15) aus einem annähernd rechteckigen Hohlprofil mit je einem nach innen ragenden Steg (16, 17) an seiner innenliegenden Ober- und Unterkante besteht.

4. Fußbodenplatte nach Anspruch 1, dadurch gekennzeichnet, daß die Bodenplatte (6) aus einem vorkonfektionierten Teppichbodenträgerelement besteht.

5. Fußbodenplatte nach einem der Ansprüche 1-3, dadurch gekennzeichnet, daß sie im Eckbereich auf ihrer Unterseite Ausnehmungen (20, 27) zum Eingriff von Halterungsmitteln (21, 26) des Auflagetellers (22) der Doppelbodenstützen (2) aufweist.

6. Fußbodenplatte nach Anspruch 5, dadurch gekennzeichnet, daß die Halterungsmittel durch hochgebogene Stege (21) des Auflagetellers (22) gebildet sind.

7. Fußbodenplatte nach Anspruch 5, dadurch gekennzeichnet, daß die Halterungsmittel durchaus im Auflageteller (22) nach oben ragende Stifte (26) gebildet sind.

8. Fußbodenplatte nach Anspruch 4, dadurch gekennzeichnet, daß in das Teppichbodenträgerelement (6) Nuten (10) zur Aufnahme von Steuerleitungen (11) eingeschnitten sind.

## Revendications

1. Dalle pour plancher surélevé (1), qui est maintenue dans un cadre périphérique (3) et qui peut être soutenue aux sommets par des appuis (2) adéquats de faux plancher, caractérisée en ce que le cadre (3) est constitué d'un profilé métallique creux, en forme de L, sur l'épaulement (4), en saillie vers l'intérieur, duquel est inséré un panneau de support (5) en retrait de manière correspondante sur le pourtour entérieur et sensiblement de même hauteur que celle du profilé creux (3), et en ce que le côté supérieur à la fois du cadre (3) et du panneau de support (5) est recou- vert sur toute la surface d'un panneau de plancher (6) collé au cadre (3) et au panneau de support (5).

2. Dalle pour plancher surélevé suivant la revendication 1, caractérisée en ce que le profilé creux (3) comporte, sur son bord supérieur se trouvant à l'intérieur, un bec d'arrêt (12) faisant saillie vers le haut.

3. Dalle pour plancher suivant la revendication 1, caractérisée en ce que le cadre (15) est constitué d'un profilé creux sensiblement rectangulaire présentant des barrettes (16, 17) faisant saillie vers l'intérieur sur ses bords supérieurs et inférieurs situés vers l'intérieur.

4. Dalle pour plancher suivant la revendication 1, caractérisée en ce que le panneau de plancher (6) est constitué d'un élément support de moquette préfabriqué.

5. Dalle pour plancher suivant l'une des revendications 1 à 3, caractérisée en ce qu'elle comporte, dans la région d'un sommet, sur son côté inférieur, des évidements (20, 27) d'introduction de moyens de fixation (21, 26) du tablier d'appui (22) des appuis du plancher surélevé (2).

6. Dalle pour plancher suivant la revendication 5, caractérisée en ce que les moyens de fixation sont formés de barrettes (21) coudées vers le haut du tablier d'appui (22).

7. Dalle pour plancher suivant la revendication 5, caractérisée en ce que les moyens de fixation sont formés de broches (26) faisant saillie vers le haut, à travers le tablier d'appui (22).

8. Dalle pour plancher suivant la revendication 4, caractérisée en ce que, dans l'élément servant de support de moquette (6), sont ménagées des gorges (10) de réception de lignes de commande (11).

## Claims

1. A floor-plate (1) for suspended floors which is held in an encircling frame (3) and can be positioned at its corners on two corresponding suspended floor supports (2), characterized in that the frame (3) comprises an L-shaped, hollow metallic profile onto whose inwardly projecting shoulder (4) is positioned a carrier plate (5) which is recessed correspondingly on its outer periphery and which is approximately of the same height as the hollow profile (3), and that the upper side both of the frame (3) and of the carrier plate (5) is covered over its entire surface by a further base plate (6) bonded to the frame (3) and to the carrier plate (5).

2. A floor-plate as claimed in Claim 1, characterized in that at its inner, upper edge the hollow profile (3) comprises an upwardly projecting locking nose (12).

3. A floor-plate as claimed in Claim 1, characterized in that the frame (5) comprises an approximately rectangular hollow profile with a respective, inwardly projecting rib (16, 17) on its inner, upper and lower edges.

4. A floor-plate as claimed in Claim 1, characterized in that the base plate (6) consists of a premanufactured carpeting carrier element.

5. A floor-plate as claimed in one of Claims 1-3, characterized in that in the region of its corners on its underside it contains cut-outs (20, 27) for the engagement of retaining means (21, 26) for the bearing plate (22) of the suspended floor supports (2).

6. A floor-plate as claimed in Claim 5, characterized in that the retaining means are formed by upwardly bent ribs (21) of the bearing plate (22).

7. A floor-plate as claimed in Claim 5, characterized in that the retaining means are formed by pins (26) projecting upwards from the bearing plate (22).

8. A floor-plate as claimed in Claim 4, characterized in that grooves (10) which accommodate control lines (11) are cut into the carpeting carrier element (6).
